# EUROPÄISCHE PATENTSCHRIFT

(11) **EP 0 731 234 B1**
(45) Veröffentlichungstag und Bekanntmachung des Hinweises auf die Patenterteilung: **28.07.1999**
(21) Anmeldenummer: 96101551.8
(22) Anmeldetag: 03.02.1996
(51) Int. Cl.: E04D 13/14

(54) **Ausrollung für Metallkamine**
Roof-passage for metal chimney
Passe-toiture pour cheminée métallique

(30) Priorität: 07.03.1995 CH 65095
(43) Veröffentlichungstag der Anmeldung: 11.09.1996
(73) Patentinhaber: Schmid, Stefan, 5512 Wohlenschwil (CH)
(72) Erfinder: Schmid, Stefan, 5512 Wohlenschwil (CH)
(74) Vertreter: Groner, Manfred, Dr.

(56) Entgegenhaltungen:
- EP-A- 0 265 102
- BE-A- 820 094
- DE-A- 1 943 567
- FR-A- 2 273 149
- FR-A- 2 530 709
- FR-A- 2 600 101
- GB-A- 2 172 312

## Beschreibung

Die vorliegende Erfindung bezieht sich auf eine Ausrollung gemäss dem Oberbegriff des Anspruchs 1.

Eine solche Ausrollung zeigt die BE-A-820 094. Bei dieser ist das Kaminrohr von einer Blechmanschette umgeben, die oben eine Regenrinne besitzt und eine Isolation aufweist, die eine Kondenswasserbildung verhindern soll. Auch bei der Ausrollung nach dem FR-A-2 600 101 ist eine lediglich feuerungstechnisch wirksame Wärmeisolation des Kaminrohres vorgesehen.

Bei der Durchführung eines Metallkamins durch ein Dach mit Dachbalken ist es üblich, das Kaminrohr mittig zwischen zwei zur Fallinie der Dachneigung parallelen Dachbalken hindurchzuführen. In Richtung der Fallinie ober- und unterhalb des Kaminrohrs werden in gleichem Abstand zwischen den beiden Dachbalken je ein Querbalken gleicher Höhe wie die beiden Dachbalken befestigt, so dass sie einen rechteckigen Raum um das Kaminrohr bilden, wobei die Ober- und Unterseiten der Quer- und Dachbalken bündig sind. Durch die Balken werden danach lange Nägel geschlagen, die mit ihren vorangehenden Enden möglichst weit in diesen rechteckigen Raum vorstehen, bevor er - unter Freilassung einer Durchtrittsöffnung für das Kaminrohr - mit Beton ausgegossen wird. Diese sogenannte Betonausrollung haftet einerseits an den vier angrenzenden Balken und ist anderseits durch die vorstehenden, im Sinne einer Armierung wirkenden Nägel formschlüssig festgehalten.

Ober- und unterhalb des Kaminrohres werden danach die Enden eines Eisenstabes an den beiden benachbarten Dachbalken festgeschraubt, welche Eisenstäbe unmittelbar am Kaminrohr anliegen und dieses stabilisieren. Zur Vermeidung einer Wärmebrücke sind zwischen den Enden der Eisenstäbe und den Dachbalken wärmeisolierende, brandfeste Unterlagen angebracht. Danach erhält das Kaminrohr - so weit es das Dach überragt - einen Isolationsmantel, dessen Isolation am Fussende an die Dachisolation anzuschliessen ist, um Kältebrücken zu verhindern.

Dieses bekannte Vorgehen hat verschiedene Nachteile. Zum einen ist das Anbringen der Ausrollung zeitaufwendig und bedarf nebst handwerklichem Geschick genaue Kenntnisse der Brandverhütungsvorschriften, damit zwischen dem Kaminrohr und den benachbarten brennbaren Teilen des Dachstuhls zureichende Abstände eingehalten und als Brandherd wirkende Wärmebrücken vermieden werden. Ein weiterer Nachteil ist, dass nach dem Anbringen der Ausrollung nicht mehr erkennbar ist, ob sie sachgerecht erstellt und genügend fest zwischen den Dach- und Querbalken angebracht ist. Erst im Verlaufe der Zeit ergibt sich, ob sie sich unter der Wärme- und Feuchtedilatation des Dachstuhls lockert oder nicht, was gegebenenfalls zu grösseren Schäden führen kann. Weiter stellt die Ausrollung selbst eine Kältebrücke in der Dachisolation dar, die kaum zureichend ausgeglichen werden kann, so dass die Dachuntersicht in deren Nähe Veränderungen oder Verfärbungen infolge von Kondenswasser erfahren kann.

Die vorliegende Erfindung stellt sich daher die Aufgabe, eine Ausrollung für Metallkamine zu schaffen, die einfach und zuverlässig einsetzbar ist und die ohne Wärmebrücken zu brennbaren Materialien auch die Einhaltung der Sicherheitsabstände gewährleistet.

Erfindungsgemäss wird diese Aufgabe gelöst durch die kennzeichnenden Merkmale des Anspruchs 1.

Wird die Erfindung in den lokalen Brandverhütungsvorschriften entsprechenden Standardgrössen hergestellt (vorfabriziert), gewährleistet sie allseits eine zureichende Abschirmung des Kamins gegen benachbarte, brennbare Materialien des Dachstuhls oder der Dachuntersicht. Sie gewährleistet zudem eine feste Verankerung des Kamins im Dachstuhl ohne metallische Wärmebrücken, wie sie sich bisher durch die beiden ober- und unterhalb des Kamins angebrachten, an den benachbarten Dachbalken befestigten Eisenstäbe ergaben. Ein weiterer Vorteil der Erfindung ist, dass eine genügende Höhe des Rahmens vorgegeben und damit verhindert werden kann, dass nach dem Einbau des Kamins, vom Dachdecker oder Innenausbauschreiner brennbare Werkstoffe zu nahe am Kamin angebracht und damit die Brandschutzvorschriften unterlaufen werden.

Ist der Zwischenraum zwischen Rahmen und Manschette mit Wärmeisolationsmaterial ausgefüllt, vergrössert sich anderseits die Wärmedämmung zwischen dem Kamin und den brennbaren Materialien des Dachstuhls und es vergrössert im Bereich der Ausrollung den Isolationswert vom Innenraum nach aussen.

Sind die Tragelemente mit der Manschette fest verbundene, am Rahmen schwenkbar gelagerte Achszapfen, kann die Kamindurchführung mühelos jeder gewünschten Dachneigung angepasst werden.

Ist der Rahmen in einer zur Ober- und Unterseite parallelen Ebene zweigeteilt, kann die Ausrollung wegen des geringen Gewichtes ihrer Einzelteile ohne Hebezeug von blosser Hand montiert werden.

Anhand der beiliegenden schematischen Zeichnung wird die Erfindung beispielsweise erläutert. Es zeigen:
Fig. 1 eine perspektivische Ansicht einer Ausrollung,
Fig. 2 einen Schnitt längs der Linie II-II in Fig. 1 und
Fig. 3 einen Schnitt längs der Linie III-III in Fig. 1.

Die in der Zeichnung gezeigte Ausrollung weist einen vorzugsweise aus Leichtbeton gefertigten Rahmen 1 auf, der durch zwei mit ihm einstückig gefertigte Querstreben 2 versteift ist. Auf zwei gegenüberliegenden Rahmenseiten sind je ein Laschenpaar 3 mit Schlitzlöchern 4 in die Rahmenlängswand eingegossen, die, wenn der Rahmen 1 zwischen zwei benachbarte Dachbalken D (Fig. 2 und 3) eingesetzt wird, auf diesen zur Auflage kommen. Auf der Rahmenunterseite ist randbündig eine Isolationsmatte 5 befestigt. Innenseitig sind an den Längswänden des Rahmens 1 in dessen Längsmitte je ein halbschalenförmiges, nach oben offenes Schwenklager 6 angegossen. Der Rahmen 1 umgibt mit allseitigem Abstand eine Manschette 7. Diese weist eine Betonwalze 8 auf, in die endseits koachsial zur Längsachse je ein Achsstummel 9 eingegossen ist. Diese Achsstummel 9 liegen mit den freien Enden in den Schwenklagern 6, wodurch die Manschette 7 relativ zum Rahmen 1 um ihre Längsachse schwenkbar ist. Die Betonwalze 8 ist von der durch einen eingegossenen Rohrabschnitt 10 begrenzten Durchführung 11 für ein Kaminrohr 12 durchsetzt, die sich unabhängig von der Neigung des Rahmens 1 lotrecht ausrichten lässt. Der Zwischenraum zwischen dem Rahmen 1 und der Manschette 7 ist mit Isoliermaterial 13 ausgefüllt, was der Ausrollung hohe Wärmeisolationswerte vermittelt.

Zwei zu gegenüberliegenden Seiten des Rohrabschnitts 10 an den Querstreben 2 festschraubbare Befestigungsbügel 14 umgreifen teilweise den Umfang der Betonwalze 8 und halten diese form- und/oder kraftschlüssig in jeder Schwenklage fest. Das Isolationsmaterial 13 und die Isolationsmatte 5 sind in den Rahmen 1 ein- bzw. angegossen und materialschlüssig mit diesem verbunden.

Zur leichteren Handhabbarkeit der beschriebenen Ausrollungen kann diese in einer zur Ober- und Unterseite parallelen Ebene zweigeteilt sein. In diesem Falle sind die Schwenklager 6 sowie die Laschen 3 am unteren Rahmenteil angegossen.

Die Montage der Ausrollung geht wie folgt vor sich. Der Rahmen 1 wird vor dem Anbringen der Dachhaut (bestehend aus Ziegellattung 16 und Ziegeln) und vor dem Anbringen der Dachuntersicht 17 zwischen zwei benachbarte Dachbalken D eingesetzt, so dass die Laschen 3 auf diesen aufliegen. Danach wird der Rahmen 1 soweit verschoben, bis die Schwenkachse der Manschette 7 in der lotrechten Kaminachse liegt. In dieser Stellung wird der Rahmen 1 mittels Schrauben 15 an den angrenzenden Dachbalken D festgeschraubt, die durch die Schlitzlöcher 4 hindurchgeführt werden. Danach wird die Betonwalze 8 verschwenkt, bis die Längsachse des Rohrabschnitts 10 lotrecht ausgerichtet und damit koachsial zur Kaminachse ist. In dieser Stellung der Betonwalze 8 werden die Befestigungsbügel 14 aufgesetzt und an den Querstreben 2 festgeschraubt. Damit ist die Betonwalze 8 in ihrer Schwenklage unverrückbar fixiert. Danach kann das Kaminrohr eingezogen, isoliert und mit einem Mantel verkleidet werden.

Ist der Rahmen 1 zweiteilig ausgeführt, wird zuerst der untere Rahmenteil eingesetzt und mit Bezug auf die Lotrechte des Kaminrohres zentriert. Danach wird der Rahmenoberteil aufgesetzt und die Betonwalze 8 in der beschriebenen Weise bis zur lotrechten Ausrichtung der Durchführung 11 verschwenkt und fixiert.

Aus Fig. 2 ist ersichtlich, dass der Rahmen 1, wenn er in zureichender Höhe ausgeführt ist, nach oben und unten soweit über die Dachbalken D vorsteht, dass weder brennbare Materialien der Dachuntersicht 17 noch der Dachhaut oder Dachisolation zu nahe an das Kaminrohr 12 geführt werden können, womit das Einhalten der Sicherheitsabstände nicht dem Zufall überlassen bleibt.

## Patentansprüche

1. Ausrollung für ein Metallkamin, mit einer Manschette (7), die eine Durchführung (11) für ein Kaminrohr (12) aufweist und in welcher das Kaminrohr (12) gehalten ist und mit Befestigungsstellen (4) zur Befestigung der Manschette am Dachstuhl, dadurch gekennzeichnet, dass die Manschette (7) unter Freilassung eines Zwischenraums in einem Rahmen angeordnet und in diesem ohne brandauslösende Wärmebrücke gelagert ist, dass die Befestigungsstellen an diesem Rahmen angeordnet sind und dass der Rahmen (1) einen quaderförmigen Körper bildet.

2. Ausrollung nach Anspruch 1, dadurch gekennzeichnet, dass die Manschette (7) durch zwei diametral gegenüberliegende Tragelemente (9) mit dem Rahmen (1) verbunden ist.

3. Ausrollung nach Anspruch 1 oder 2, dadurch gekennzeichnet, dass der Zwischenraum zwischen Manschette (7) und Rahmen (1) mit Wärmeisolationsmaterial (13) ausgefüllt ist.

4. Ausrollung nach Anspruch 3, dadurch gekennzeichnet, dass die Tragelemente (9) Schwenkachsen bilden, um welche die Manschette (7) schwenkbar am Rahmen (1) gelagert ist.

5. Ausrollung nach Anspruch 4, dadurch gekennzeichnet, dass die Tragelemente (9) mit der Manschette (7) fest verbundene Achszapfen sind, und dass der Rahmen (1) halbschalenartige Schwenklager (6) aufweist, in welche die freien Enden der Achszapfen einlegbar sind.

6. Ausrollung nach einem der Ansprüche 1 bis 5, dadurch gekennzeichnet, dass die Befestigungsstellen (4) mit dem Rahmen (1) fest verbundene, am Dachstuhl festschraubbare Laschen sind.

7. Ausrollung nach Anspruch 6, dadurch gekennzeichnet, dass die Laschen (4) im Bereich der Rahmenoberseite seitlich vom Rahmen (1) wegragen und vorzugsweise mit einem Schlitzloch (4) versehen sind.

8. Ausrollung nach einem der Ansprüche 1 bis 7, dadurch gekennzeichnet, dass der Rahmen (1) und die Manschette (7) aus einem giessfähigen, nicht brennbaren Material, vorzugsweise Beton bestehen.

9. Ausrollung nach einem der Ansprüche 3 bis 8, dadurch gekennzeichnet, dass das Wärmeisolationsmaterial (13) eingegossen ist.

10. Ausrollung nach einem der Ansprüche 1 bis 8, dadurch gekennzeichnet, dass an der Rahmenunterseite eine mit dem Rahmen (1) bündige Isolierplatte (5) befestigt ist.

11. Ausrollung nach einem der Ansprüche 1 bis 10, dadurch gekennzeichnet, dass der Rahmen (1) in einer zur Ober- und Unterseite parallelen Ebene in ein Ober- und ein Unterteil geteilt ist.

12. Ausrollung nach Anspruch 5 und 10, dadurch gekennzeichnet, dass die Schwenklager (6) im unteren Teil angeordnet sind.

13. Ausrollung nach einem der Ansprüche 4 bis 12, dadurch gekennzeichnet, dass Mittel (14) vorhanden sind, um die Manschette (7) in jeder Schwenklage zu fixieren.

## Claims

1. Roof passage for a metal flue with a collar (7) featuring an opening (11) for a flue pipe (12) which holds the flue pipe (12) in place and having fixtures (4) for fixing the collar to the roof structure, characterised in that the collar (7) sits in a frame leaving a clearance and is fitted in this frame with no thermal bridge which poses a fire risk, and that the fixtures are attached to this frame and that the frame (1) forms a rectangular structure.

2. Roof passage according to claim 1 characterised in that the collar (7) is connected to the frame (1) by two diametrically opposed bearing members (9).

3. Roof passage according to claim 1 or 2 characterised in that the clearance between the collar (7) and the frame (1) is filled with thermal insulating material (13).

4. Roof passage according to claim 3 characterised in that the bearing members (9) form swivel pins around which the collar (7) can swivel on its bearing in the frame (1).

5. Roof passage according to claim 4 characterised in that the bearing members (9) with the collar (7) form rigid axle ends and that the frame (1) features cup shaped drag bearings (6) in which the free axle ends can be laid.

6. Roof passage according to one of the claims 1 to 5 characterised in that the fixtures (4) are rigidly connected to the frame (1) and form brackets, which can be screwed firmly to the roof structure.

7. Roof passage according to claim 6 characterised in that the brackets (4) project laterally from the frame (1) at the upper edge of the frame and ideally have slit openings (4) in them.

8. Roof passage according to claims 1 to 7 characterised in that the frame (1) and collar (7) consist of a non-flammable and castable material, preferably concrete.

9. Roof passage according to one of the claims 3 to 8 characterised in that thermal insulation material (13) is poured into it.

10. Roof passage according to one of the claims 1 to 8 characterised in that an insulating panel (5) is fixed at the underside of the frame (1) and flush with it.

11. Roof passage according to one of the claims 1 to 10 characterised in that the frame (1) is divided into upper and lower sections in planes parallel to the upper and lower sides.

12. Roof passage according to claim 5 and 10 characterised in that the drag bearings (6) are installed in the lower section.

13. Roof passage according to one of the claims 4 to 12 characterised in that there are devices (14) provided for the purpose of fixing the collar (7) in any swivel position.

## Revendications

1. Passe-toiture pour cheminées métalliques, comprenant une manchette (7), laquelle comprend une traversée (11) pour un tube de cheminée (12) et dans laquelle le tube de cheminée (12) est maintenu, et comprenant des emplacements de fixation (4) pour la fixation de la manchette sur la charpente, caractérisé en ce que la manchette (7) est disposée dans un cadre avec ménagement d'un intervalle, et montée dans ce cadre de manière à ne laisser aucun pont thermique susceptible de déclencher une combustion, en ce que les emplacements de fixation sont ménagés sur ledit cadre, et en ce que le cadre (1) forme un corps parallélépipédique.

2. Passe-toiture selon la revendication 1, caractérisé en ce que la manchette (7) est reliée au cadre (1) par deux éléments porteurs (9) diamétralement opposés.

3. Passe-toiture selon l'une ou l'autre des revendications 1 et 2, caractérisé en ce que l'intervalle entre la manchette (7) et le cadre (1) est rempli d'un matériau d'isolation thermique (13).

4. Passe-toiture selon la revendication 3, caractérisé en ce que les éléments porteurs (9) forment des axes de pivotement autour desquels la manchette (7) est montée en pivotement sur le cadre (1).

5. Passe-toiture selon la revendication 4, caractérisé en ce que les éléments porteurs (9) sont des tenons d'axe reliés de façon fixe à la manchette (7), et en ce que le cadre (1) comporte des paliers de pivotement (6) en forme de demi-coquilles, dans lesquels les extrémités libres des tenons d'axe peuvent être posés.

6. Passe-toiture selon l'une des revendications 1 à 5, caractérisé en ce que les emplacements de fixation (4) sont des pattes reliées de manière fixe au cadre (1), et susceptible d'être vissées fermement sur la charpente.

7. Passe-toiture selon la revendication 6, caractérisé en ce que les pattes (4) dépassent latéralement depuis le cadre (1) dans la région de la face supérieure du cadre, et sont de préférence pourvues d'un perçage en forme de fente (4).

8. Passe-toiture selon l'une des revendications 1 à 7, caractérisé en ce que le cadre (1) et la manchette (7) sont constitués en un matériau non combustible susceptible d'être coulé, de préférence du béton.

9. Passe-toiture selon l'une des revendications 3 à 8, caractérisé en ce que le matériau d'isolation thermique (13) est susceptible d'être coulé.

10. Passe-toiture selon l'une des revendications 1 à 8, caractérisé en ce qu'il est prévu une plaque d'isolation (5) en affleurement avec le cadre (1), fixée sur la face intérieure du cadre.

11. Passe-toiture selon l'une des revendications 1 à 10, caractérisé en ce que le cadre (1) est subdivisé en une partie supérieure et une partie inférieure dans un plan parallèle à la face supérieure et à la face inférieure.

12. Passe-toiture selon les revendications 5 et 10, caractérisé en ce que les paliers de pivotement (6) sont agencés dans la partie inférieure.

13. Passe-toiture selon l'une des revendications 4 à 12, caractérisé en ce qu'il est prévu des moyens (14) pour fixer la manchette (7) dans chaque position de pivotement.
